# EUROPÄISCHE PATENTSCHRIFT

(11) **EP 0 260 671 B1**
(45) Veröffentlichungstag und Bekanntmachung des Hinweises auf die Patenterteilung: **28.08.1991**
(21) Anmeldenummer: 87113530.7
(22) Anmeldetag: 16.09.1987
(51) Int. Cl.: A63B 49/00, A63B 51/00

(54) **Schläger für Ballspiele, insbesondere Tennisspiele, sowie Bespannvorrichtung hierzu**
Racket, especially for tennis, and a device for stringing it
Raquette en particulier pour le tennis ainsi qu'un dispositif de cordage

(30) Priorität: 18.09.1986 DE 8624960 U
(43) Veröffentlichungstag der Anmeldung: 23.03.1988
(73) Patentinhaber: Korte-Jungermann, Hans-Werner, 47877 Willich (DE)
(72) Erfinder: Korte-Jungermann, Hans-Werner, 47877 Willich (DE)
(74) Vertreter: Bonsmann, Manfred, Dipl.-Ing.

(56) Entgegenhaltungen:
- EP-A- 0 133 165
- AT-B- 336 456
- DE-A- 2 928 748
- DE-A- 3 506 025
- DE-B- 1 096 811
- FR-A- 855 446
- FR-A- 2 587 902
- GB-A- 471 851
- GB-A- 2 058 902
- US-A- 2 032 217
- US-A- 2 040 194
- US-A- 3 994 495
- US-A- 4 484 742

## Beschreibung

Die Erfindung betrifft einen Schläger für Ballspiele, insbesondere Tennisspiele, mit einer Bespannung der Schlägerfläche, wobei die Bespannung durch Löcher in dem Rahmen geführt ist und die Bespannung zwischen gegenüberliegenden Löchern jeweils Einzelsaiten aufweist, und die Einzelsaiten im Schlägerrahmen mittels auf die Saiten aufgesteckter und durch Quetschdruck einer Zange od. dgl. arretierter Hülsen gehalten sind, welche mit einem über deren Außenumfang vorstehenden Teil gegen Lochränder anliegen und deren Arretierbereiche innerhalb des Schlägerrahmens liegen, nebst Einzelsaiten und Bespannverfahren hierfür.

Die Bespannung von Schlägern für Ballspiele, insbesondere Tennisschlägern, erfolgt derart, daß eine Saite durch Löcher in dem Schlägerrand beispielsweise von innen nach außen geführt, umgelenkt und dann in dem anschließenden Loch wieder von außen nach innen geführt wird, so daß sich ingesamt eine mäanderartige Saitenanordnung ergibt. Wenn eine Saite reißt, hat dies natürlich auch Auswirkungen auf die Nachbarsaiten, so daß in diesem Falle die gesamte Bespannung erneuert werden muß. Ein weiterer Nachteil von Schlägern mit dieser bekannten Bespannungsart besteht darin, daß infolge der Unmlenkung der Saiten jeweils einander zugewandte Bereiche angrenzender Löcher mit großen Kräften belastet werden (sog. Lochlaibungskräfte), welche insbesondere nach längerem Gebrauch des Schlägers manchmal zu Bruch führen können. Ein weiterer Nachteil ist, daß die Bespannung von Schlägern mittels recht aufwendiger, meist nur von Fachkräften zu bedienenden Besaitungsvorrichtungen erfolgen muß.

Aus der DE-OS 29 28 728 ist ein Schläger für Ballspiele, insbesondere Tennisspiele bekannt, bei dem die Bespannung zwischen gegenüberliegenden Löchern jeweils Einzelsaiten aufweist, und die Einzelsaiten im Schlägerrahmen mittels auf die Saiten aufgesteckter und durch Quetschdruck einer Zange od. dgl. arretierter Hülsen gehalten sind, welche mit einem über deren Außenumfang vorstehenden Teil gegen Lochränder anliegen. Die Hülsen sind dabei von solcher Länge, daß sie dann, wenn sie in die Löcher des Rahmens eingeführt sind, in die Bespannungsfläche des Rahmens nach innen vorstehende Bereiche aufweisen. Zur Anbringung der Einzelsaiten werden diese jeweils durch die Hülse hindurchgeführt, vorgespannt, und dann wird jeweils der über den Schlägerrahmen nach innen vorstehende Bereich der Hülse einem Quetschdruck einer Zange od. dgl. unterworfen, so daß die jeweilige Einzelsaite auf diese Weise arretiert wird. Somit erfolgt die Arretierung in Bereichen der Niethülsen, die innerhalb der Besaitungsfläche liegen, wodurch die dem Spieler effektiv zur Verfügung stehende Besaitungsfläche erheblich verkleinert wird. Wenn sich die über den Schlägerrahmen in die Besaitungsfläche vorstehenden Bereiche der Niethülsen kreuzen, führt dies zu einer Deformation der Besaitung. Weiterhin ist es bei dem bekannten Schläger erforderlich, daß die Bohrungen in dem Schlägerrahmen in Längsrichtung der jeweiligen Saite liegen, da andernfalls die Niethülse zwischen demjenigen Teil, der sich innerhalb des Schlägerrahmens befindet und demjenigen Teil, der außerhalb des Schlägerrahmens ist und den Arretierbereich bildet, abgeknickt würde, was zu einer Gefährdung der Saite führen kann. Ein weiterer Nachteil des bekannten Schlägers besteht darin, daß bei den üblichen ovalen oder runden Schlägerformen die Länge von sich in Längsrichtung erstreckenden Löchern bzw. Bohrungen in dem Schlägerrahmen unterschiedlich groß ist, so daß für die Bespannung Niethülsen unterschiedlicher Längen erforderlich sind. Je nach dem gewünschten Saitenabstand ist auch nicht auszuschließen, daß sich die entsprechenden Bohrungen bei ovalen oder runden Schlägern kreuzen.

Aus der FR-A-855 446 ist ein Schläger für Ballspiele der eingangs genannten Art bekannt. Hierbei weist die Hülse an ihrer Außenseite ein Außengewinde und einen zylindrisch ausgebildeten Bereich ohne Außengewinde auf. Das Außengewinde erstreckt sich auf fast die Hälfte der Gesamtlänge der Hülse. Das zum Anlegen gegen den Rand des Loches vorgesehene Teil ist als Mutter mit Innengewinde ausgebildet, welche auf das Außengewinde aufgeschraubt werden kann.

Der Bereich ohne Außengewinde ist zur Aufnahme des Quetschdruckes einer Zange od. dgl. zwecks Arretierung einer in die Hülse eingeführten Saite ausgebildet. Das Aufbringen des Quetschdruckes erfolgt im Bereich der Besaitungsfläche des Schlägerrahmens. Anschließend wird die Hülse so von der Innenseite der Löcher in dem Schlägerrahmen in das jeweilige Loch eingeführt, daß das Außengewinde nach vorn gerichtet ist. Von der Außenseite des Loches wird dann eine Mutter auf das Außengewinde aufgeschraubt und dadurch die gewünschte Spannung aufgebracht. Wenn nach dem Aufbringen der erforderlichen Spannung das Endstück der Hülse über die Mutter und den äußeren Schlägerrand vorsteht, wird dieses gesondert abgeschnitten.

Der Erfindung liegt die Aufgabe zugrunde, einen Schläger der eingangs genannten Art so zu verbessern, daß die Nachteile bei den beschriebenen Schlägern nicht auftreten, so daß ein in der Praxis brauchbarer Schläger für Ballspiele mit Einzelsaiten von höchst einfachem Aufbau und hohem Gebrauchswert geschaffen wird, welcher die Vorteile eines Schlägers mit Einzelbesaitung aufweist. Diese bestehen u.a. darin, daß bei Bruch einer Saite hierdurch keine Rückwirkung auf die angrenzenden Saiten erfolgt, so daß lediglich die gebrochene Saite auszuwechseln ist, und daß das Auswechseln in möglichst einfacher Weise ohne aufwendige Besaitungsvorrichtung erfolgen kann.

Erfindungsgemäß ist vorgesehen, daß die Hülsen als Niethülsen ausgebildet sind und das über den Außenumfang vorstehende Teil als fest mit der jeweiligen Niethülse verbundener Nietkopf ausgebildet ist, und daß die gesamte Außenseite der Niethülse zylindrisch und somit die gesamte Außenseite als Bereich zur Aufnahme des Quetschdruckes ausgebildet ist.

Hierbei ist vorteilhaft, daß der gesamte Schaft der Niethülse für die Aufnahme des Quetschdruckes zur Verfügung steht und somit die Niethülse im Vergleich zu der Hülse bei dem bekannten Schläger kürzer gestaltet werden kann. Dies hat dann den weiteren Vorteil, daß es nach der Befestigung nicht erforderlich ist, ein vorstehendes Hülsenende abzuschneiden. Die Spannung auf die Saite des Schlägers wird nicht durch einen Schraubvorgang relativ zu der Hülse aufgebracht. Der fest mit der Niethülse verbundene Nietkopf lehnt sich vielmehr infolge einer von außen auf das vorstehende Ende der Saite aufgebrachten Vorspannung gegen den Lochrand an.

In weiterer Ausgestaltung der Erfindung kann vorgesehen sein, daß zwischen den Nietköpfen und den äußeren Lochrändern jeweils eine Unterlage aus elastischem Werkstoff, vorzugsweise Kunststoff, angeordnet ist.

In weiterer Ausgestaltung der Erfindung kann vorgesehen sein, daß die Niethülsen von einem Schutzschlauch umgeben sind. Der Schutzschlauch kann in vorteilhafter Weise dazu dienen, das Hineingleiten der Niethülse in das Loch zu erleichtern.

Die für die Erstbespannung oder auch für die Ersatzbespannung verwendbaren Einzelsaiten sind dadurch gekennzeichnet, daß an einem Ende der jeweiligen Einzelsaite eine Niethülse fest angebracht ist, und daß eine zum Aufschieben und Verbinden nach dem Einführen der Saite in gegenüberliegende Bohrungen bestimmte lose Niethülse vorgesehen ist.

Demgegenüber ist es aus der FR-A-855 446 bekannt, beide Enden einer anzubringenden Einzelsaite mit einer in einem Bereich ein Außengewinde aufweisenden Hülse zu versehen und diese durch Quetschdruck einer Zange od. dgl. zu arretieren. Dies erfordert, daß der Benutzer vor Aufbringen des Quetschdruckes ziemlich genau den Abstand vorherbestimmen muß, in dem die Hülsen anzubringen sind.

Das Verfahren zur Bespannung von Schlägern für Ballspiele, insbesondere Tennisspiele, mit Einzelsaiten wird gemäß DE-OS 29 28 748 so durchgeführt, daß zunächst die Hülse in das jeweilige Loch eingeführt, dann die Saite von der Bespannungsseite des Schlägerrahmen her gesehen durch die Hülse hindurchgeführt wird, dann - wenn auf der gegenüberliegenden Seite bereits eine Arretierung erfolgt ist - auf das vorstehende Ende der Saite eine Vorspannung aufgebracht wird und dann mittels einer Zange od. dgl. ein Quetschdruck auf den in dem Besaitungsbereich nach innen vorstehenden Teil der jeweiligen Hülse aufgebracht wird. Anschließend wird dann das nach außen vorstehende freie Ende der Saite abgetrennt.

Auch aus der FR-A-855 446 ist es bekannt, den Quetschdruck auf die Hülse im Besaitungsbereich des Schlägers aufzubringen. Während bei dem Gegenstand der DE-OS 29 28 748 der gequetschte Arretierbereich der Hülse innerhalb des Besaitungsbereiches verbleibt, wird bei dem Gegenstand der FR-A-855 446 der gequetschte Arretierbereich der Hülse anschließend durch Drehung der von außen aufgeschraubten Mutter in einen innerhalb des Schlägerrahmens liegenden Bereich hineingezogen.

Demgegenüber liegt ein Vorteil des erfindungsgemäßen Verfahrens gemäß Patentanspruch 6 darin, daß das Aufbringen des Quetschdruckes auf die Niethülse von der Außenseite des Schlägerrahmens bei mittels einer geeigneten Vorrichtung vorgespannter Saite erfolgt. Infolge der aufgebrachten Vorspannung rutscht die Niethülse dann, wenn nach Arretierung der Hülse die Spannvorrichtung entlastet wird, so in das Loch des Schlägerrahmens, daß der Nietkopf gegen den hierzu vorgesehenen Lochrand zur Anlage kommt. Da die zunächst auf die Saite aufgebrachte Vorspannung durch das Hineingleiten der Niethülse in das Loch abnimmt, versteht sich, daß diesem Umstand bei der Bemessung der aufzubringenden Vorspannung Rechnung zu tragen ist.

Für die Realisierung der Erfindung können ohne weiteres herkömmliche Schlägerrahmen eingesetzt werden, indem die bisher übliche Bespannung durch die erfindungsgemäße Bespannung ersetzt wird.

Die Erfindung wird nachfolgend anhand der in den Zeichnungen dargestellten Ausführungsbeispiele näher erläutert. Es zeigen:
- Fig. 1: eine Draufsicht auf einen Abschnitt eines Schlägers gemäß der Erfindung;
- Fig. 2: eine Ansicht einer Einzelsaite;
- Fig. 3: eine schematische Ansicht einer auf den Rahmen eines Schlägers aufgesetzten Bespannvorrichtung;
- Fig. 4: eine Teilansicht der Vorrichtung gemäß Fig. 3, gesehen in Pfeilrichtung IV in Fig. 3;
- Fig. 5: eine Detaildarstellung der unter Spannung durch die Besaitungsvorrichtung und in Fig. 3 dargestellten Saite, zusätzlich mit einer Seitenansicht einer als Zange ausgebildeten Stauchvorrichtung;
- Fig. 6: eine Schnittdarstellung entsprechend der Linie VI-VI in Fig. 5;
- Fig. 7: eine schematische Darstellung der unter Vorspannung in das Loch hereingerutschten Saite mit Niethülse, wobei das vorstehende Ende noch nicht abgeschnitten ist.

Ein insgesamt mit 1 bezeichneter Schlägerkopf eines Schlägers für Ballspiele, insbesondere Tennisspiele, weist eine insgesamt mit 2 bezeichnete Bespannung auf. Bei der Bespannung 2 handelt es sich um in Querrichtung angeordnete Einzelsaiten 3 und um in Längsrichtung angeordnete Einzelsaiten 4. Der mit 5 bezeichnete Rahmen des Schlägerkopfes 1 weist in bekannter Weise Löcher 6 zur Aufnahme der Quersaiten 3 und (nicht dargestellt) in entsprechender Weise Löcher zur Aufnahme der Längssaiten 4 auf. Die Enden der Einzelsaiten 3 und 4 werden jeweils fest von Niethülsen 7 umschlossen. Der Außendurchmesser der Niethülsen 7 ist kleiner als der Innendurchmesser der Löcher 6. Die Niethülsen 7 haben jeweils einen Nietkopf 8, dessen Außendurchmesser größer ist als der Innendurchmesser der Löcher 6. Bei dem gezeigten Ausführungsbeispiel sind die äußeren Lochränder 9 der Löcher 6 vertieft ausgebildet, und zwar derart, daß die Nietköpfe 8 im Gebrauchszustand des Schlägers nicht über die äußere Oberfläche des Randes des Rahmens 5 vorstehen. Die Saiten 3 und 4 werden unter Vorspannung dadurch in dem Rahmen 5 gehalten, daß die Nietköpfe 8 gegen die äußeren Lochränder 9 der Löcher 6 anliegen. Bei dem gezeigten Ausführungsbeispiel ist zwischen den Lochrändern 9 und den Nietköpfen 8 noch eine Unterlage 10 aus elastischem Werkstoff, beispielsweise Kunststoff, angeordnet. Weiterhin sind die Niethülsen 7 von einem Schutzschlauch 11 umgeben. Der vorzugsweise aus elastischem Werkstoff bestehende Schutzschlauch 11 erleichtert insbesondere das Hineingleiten der Niethülsen 7 in die Löcher 6.

In Fig. 2 ist eine der Einzelsaiten 3, 4 vor dem Einspannen dargestellt. Die Länge dieser Einzelsaiten entspricht zweckmäßigerweise mindestens der Maximallänge der längsten Saite des Schlägers. An dem entsprechend der zeichnerischen Darstellung linken Ende der Einzelsaite ist eine Niethülse 7 mit dem Nietkopf 8 fest angebracht. Die feste Verbindung kann vorzugsweise dadurch erzielt worden sein, daß die auf die Saite aufgeschobene Niethülse 7 mittels einer geeigneten Vorrichtung gestaucht wurde, derart, daß die Niethülse 7 die Saite fest umschließt. Weiterhin ist eine lose Niethülse vorgesehen, welche in Fig. 2 mit 7ʹ bezeichnet ist und die auf das freie (entsprechend der Zeichnung rechte) Ende der Saite aufgeschoben werden kann.

Das Aufspannen der Einzelsaiten geht dann so vor sich, daß jede der Einzelsaiten 3, 4 mit dem "freien" Ende, welches also keine fest angebrachte Niethülse aufweist, durch eine der Bohrungen 6 von außen her geführt wird, daß dann - falls bereits vorhanden - quer verlaufende Saiten gekreuzt werden, und daß dann das freie Ende von innen her durch das dem ersten Loch 6 gegenüberliegende Loch 6 geführt wird. Da sich die fest angebrachte Niethülse 7 am rückwärtigen Ende befindet, wird diese Niethülse 7 in das Loch 6 hineingezogen, und der Nietkopf 8 legt sich gegen den Lochrand 9 an. Das freie Ende der Einzelsaite steht dann aus dem gegenüberliegenden Loch 6 hervor. Es wird dann von außen her auf das freie Ende eine der Niethülsen 7ʹ aufgeschoben. Dann wird an dem vorstehenden Ende 12 der Saite 3 eine Vorspannung in Richtung des Pfeiles A (Fig. 1) aufgebracht, und dann wird die Niethülse 7ʹ durch Stauchen fest mit der Einzelsaite 3 verbunden. Läßt man nun das Ende 12 der Saite 3 los, so zieht sich die Saite 3 infolge der vorher aufgebrachten Vorspannung zusammen, wodurch dann die Niethülse 7ʹ in das entsprechende Loch 6 hineingezogen wird.

Dadurch kommt der Nietkopf 8 der Niethülse 7ʹ gegen den entsprechenden Lochrand 9 des Loches 6 zur Anlage. Das über den Kopf 8 der Niethülse 7ʹ vorstehende freie Ende 12 wird abgeschnitten.

Es versteht sich, daß in diesem Zustand die Vorspannung, die jede Einzelsaite im Gebrauchszustand des Schlägers hat, geringer ist, als die Vorspannung, die während des Spannvorganges in Pfeilrichtung A aufgebracht wurde. Diesem Umstand kann jedoch ohne weiteres Rechnung getragen werden.

Eine Vorrichtung zur Bespannung des Schlägers weist eine insgesamt mit 13 bezeichnete Spannvorrichtung und eine insgesamt mit 14 bezeichnete Stauchvorrichtung auf. Die Spannvorrichtung 13 arbeitet nach Art eines Drehmomentschlüssels und weist ein auf den Schlägerrand 5 aufsetzbares Anlageteil 15 und ein zur Anlage gegen den Schlägerinnenrand vorgesehenes, bewegliches und damit auf unterschiedliche Rahmenstärken einstellbares Halteteil 16 auf. Das Hälteteil 16 ist plattenförmig ausgebildet und ist über eine Flügelschraube 17 verstellbar an dem Anlageteil 15 angebracht. Hierzu weist das Anlageteil 15 mehrere Löcher 18, 19 und 20 auf. Gegenüberliegend ist an dem Anlageteil ein Anlagestift 21 vorgesehen. Weiterhin ist in der Spannvorrichtung 13 ein Hebel 22 bei 23 verschwenkbar gelagert. Wenn der Hebel 22 in der in Fig. 3 gezeigten Anlagestellung gegen den Schlägerrahmen 5 in Pfeilrichtung B verschwenkt wird, so wird das gegenüberliegend zu der Schwenkachse 23 liegende Hebelteil 24 in Pfeilrichtung C verschwenkt. An dem Hebelteil 24 ist eine Klemmeinrichtung 25 zum Festklemmen des Endbereiches 12 einer Saite 3 vorgesehen. Weiterhin weist die Spannvorrichtung 13 eine als Skala 26 ausgebildete Meßeinrichtung zur Anzeige der erreichten Vorspannung sowie eine Ratsche 26 mit einer federvorgespannten, ausschaltbaren Sperrklinke 27 auf, die in Rastkerben 28 des Anlageteils 15 einrastet.

Die Klemmeinrichtung 25 weist eine fest an dem Anlageteil 15 angebrachte Klemmfläche 29 und eine exzentrisch bei 30 gelagerte Klemmscheibe 31 auf, welche durch eine Feder 32 entgegen der Spannrichtung A (bzw. C) der Saite 3 vorgespannt ist. Die Arbeitsweise der Spannvorrichtung 13 ist wie folgt:
Die Spannvorrichtung wird ensprechend der Darstellung in Fig. 3 auf den Schlägerrahmen 5 aufgesetzt, und das freie Ende 12 wird nach dem Aufschieben der Niethülse 7ʹ in die Klemmeinrichtung 25 eingelegt. Anschließend wird der Hebel 22 in Pfeilrichtung B betätigt. Infolge der exzentrisch ausgebildeten Klemmscheibe 31 und der Spannfeder 32 wird das freie Ende 12 der Saite 3 bei einer Schwenkbewegung in Pfeilrichtung B bzw. C festgehalten. Durch Wirkung der Ratsche 26 bleibt die jeweils aufgebrachte Vorspannung erhalten, deren Größe an der Skala 26 abgelesen werden kann.

Die in Fig. 5 und Fig. 6 schematisch dargestellte Stauchvorrichtung 14 ist als zangenähnliches Gebilde 32 gestaltet und weist an dem Zangenkopf halbkreisförmige Bereiche 33 auf, deren Länge etwa der Länge der Niethülsen 7 entspricht, so daß die Niethülsen 7 jeweils von den Bereichen 33 umschlossen und dann durch Betätigung der Zangenhebel 35, 36 gestaucht werden kann. Die Stauchvorrichtung 14 kann weiterhin noch eine Schneideinrichtung zum Abschneiden des vorstehenden Endes 12 aufweisen. Eine derartige Abschneideinrichtung ist schematisch dargestellt und mit 37 bezeichnet.

Die Vorspanneinrichtung kann beispielsweise auch über Gewinde verstellbar ausgebildet sein, so daß eine Verstellung der Vorspannkraft durch eine Drehbewegung erfolgt. Die Messung der Vorspannkraft kann über eine Druckmeßdose vorgenommen werden, wobei das Erreichen der gewünschten Vorspannkraft durch ein Signal, beispielsweise ein Lichtsignal, angezeigt werden kann. Die Einstellung der gewünschten Vorspannkraft kann an der Druckmeßdose erfolgen.

## Patentansprüche

1. Schläger für Ballspiele, insbesondere Tennisspiele, mit einer Bespannung der Schlägerfläche, wobei die Bespannung durch Löcher in dem Rahmen geführt ist und die Bespannung zwischen gegenüberliegenden Löchern jeweils Einzelsaiten aufweist, und die Einzelsaiten im Schlägerrahmen mittels auf die Saiten aufgesteckter und durch Quetschdruck einer Zange od. dgl. arretierter Hülsen gehalten sind, welche mit einem über deren Außenumfang vorstehenden Teil gegen Lochränder anliegen und deren Arretierbereiche innerhalb des Schlägerrahmens liegen, dadurch gekennzeichnet, daß die Hülsen als Niethülsen (7) ausgebildet sind, und das über den Außenumfang vorstehende Teil als fest mit der jeweiligen Niethülse (7) verbundener Nietkopf (8) ausgebildet ist, und daß die gesamte Außenseite der Niethülse (7) zylindrisch und somit die gesamte Außenseite als Bereich zur Aufnahme des Quetschdruckes ausgebildet ist.

2. Schläger nach Anspruch 1, dadurch gekennzeichnet, daß zwischen den Nietköpfen (8) und den äußeren Lochrändern (9) jeweils eine Unterlage (10) aus elastischem Werkstoff angeordnet ist.

3. Schläger nach Anspruch 1 oder 2, dadurch gekennzeichnet, daß die Niethülsen (7) von einem Schutzschlauch (11) umgeben sind.

4. Einzelsaite für Schläger für Ballspiele, insbesondere nach einem der Ansprüche 1 bis 3, wobei die Einzelsaiten im Schlägerrahmen mittels auf die Saiten aufgesteckter und durch Quetschdruck einer Zange od. dgl. arretierter Hülsen gehalten sind, welche mit einem über den Außenumfang vorstehenden Nietkopf gegen Lochränder anliegen und wobei die gesamte Außenseite der Niethülse zylindrisch und somit die gesamte Außenseite als Bereich zur Aufnahme des Quetschdruckes ausgebildet ist, dadurch gekennzeichnet, daß an einem Ende der Einzelsaite (3, 4) eine Niethülse (7) fest angebracht ist, und daß eine zum Aufschieben und Verbinden nach dem Einführen der Saite in gegenüberliegende Bohrungen bestimmte lose Niethülse (7') vorgesehen ist.

5. Einzelsaite nach Anspruch 4, dadurch gekennzeichnet, daß die Niethülsen (7, 7') eine Innenriffelung aufweisen.

6. Verfahren zur Bespannung von Schlägern für Ballspiele, insbesondere Tennisspiele, mit Einzelsaiten, dadurch gekennzeichnet, daß jeweils eine Einzelsaite (3) die an einem Ende eine fest angebrachte Niethülse aufweist, mit ihrem freien Ende durch eine der Bohrungen (6) im Schlägerrahmen geführt wird, daß dann - falls bereits vorhanden - quer verlaufende Saiten gekreuzt werden, und daß dann das freie Ende von innen her durch das dem ersten Loch (6) gegenüberliegende Loch des Rahmens geführt und so die Niethülse (7) in das Loch (6) hineingezogen wird und sich der Nietkopf (8) gegen den Lochrand (9) anlegt, und daß von außen her auf das freie Ende eine Niethülse (7') aufgeschoben wird und an dem vorstehenden Ende (12) der Saite (3) eine das Maß der gewünschten Spannung der Saite übersteigende Vorspannung aufgebracht wird, dann die Niethülse (7') durch Stauchen fest mit der Einzelsaite (3) verbunden wird und dann die Vorspannung gelöst wird, wodurch die Niethülse (7') in das entsprechende Loch (6) hineingezogen wird und der Nietkopf (8) der Niethülse (7') gegen den entsprechenden Lochrand (9) des Loches (6) zur Anlage kommt, und daß das über den Kopf (8) der Niethülse (7') vorstehende freie Ende (12) abgeschnitten wird.

## Claims

1. A racket for ball games, in particular tennis, with stringing of the racket face, wherein the stringing is passed through holes in the frame and the stringing comprises respective individual strings between oppositely disposed holes and the individual strings are held in the racket frame by means of sleeves which are fitted on to the strings and fixed in position by squeezing pressure of tongs or the like, the sleeves bearing with a portion projecting beyond their outside periphery against edges of the holes while the fixing regions thereof lie within the racket frame, characterised in that the sleeves are in the form of rivet sleeves (7) and the portion projecting beyond the outside periphery is in the form of a rivet head (8) fixedly connected to the respective rivet sleeve (7), and that the entire outside of the rivet sleeve (7) is cylindrical and thus the entire outside is formed as a region for receiving the squeezing pressure.

2. A racket according to claim 1 characterised in that a respective support (10) of resilient material is disposed between each of the rivet heads (8) and the outer edges (9) of the holes.

3. A racket according to claim 1 or claim 2 characterised in that the rivet sleeves (7) are enclosed by a protective tube (11).

4. An individual string for rackets for ball games, in particular according to one of claims 1 to 3, wherein the individual strings are held in the racket frame by emans of sleeves which are fitted on to the strings and which are fixed in position by squeezing pressure of tongs or the like and which bear against edges of the holes with a rivet head projecting beyond the outside periphery and wherein the entire outside of the rivet sleeve is cylindrical and thus the entire outside is formed as a region for receiving the squeezing pressure, characterised in that a rivet sleeve (7) is fixedly disposed at one end of the individual string (3, 4) and that there is provided a loose rivet sleeve (7') which is intended to be pushed on and connected after insertion of the string into oppositely disposed bores.

5. An individual string according to claim 4 characterised in that the rivet sleeves (7, 7') have an internal knurling.

6. A method of stringing rackets for ball games, in particular tennis, with individual strings, characterised in that a respective individual string (3) which has a fixedly disposed rivet sleeve at an end is passed with its free end through one of the bores (6) in the racket frame, that then, if already present, transversely extending strings are crossed, and that then the free end is passed from the inside through the hole in the frame which is opposite the first hole (6) and thus the rivet sleeve (7) is pulled into the hole (6) and the rivet head (8) bears against the edge (9) of the hole, and that a rivet sleeve (7') is pushed on to the free end from the outside and a prestressing force which exceeds the magnitude of the desired tension in the string is applied to the projecting end (12) of the string (3), then the rivet sleeve (7') is fixedly connected to the individual string (3) by upsetting and then the prestressing force is released, whereby the rivet sleeve (7') is pulled into the corresponding hole (6) and the rivet head (8) of the rivet sleeve (7') comes to bear against the corresponding edge (9) of the hole (6) and that the free end (12) which projects beyond the head (8) of the rivet sleeve (7') is cut off.

## Revendications

1. Raquette pour jeux de balle, en particulier pour le tennis, avec un cordage de la surface de la raquette, dans laquelle le cordage est guidé à travers des trous dans le cadre et le cordage entre des trous opposés présente chaque fois des cordes individuelles, et où les cordes individuelles sont tenues dans le cadre de la raquette au moyen de douilles enfilées sur les cordes et bloquées par la pression d'écrasement d'une pince ou autre, ces douilles prenant appui contre les bords des trous par une partie saillante sur leur pourtour, leurs zones de blocage étant situées à l'intérieur du cadre de la raquette,
**caractérisée** en ce que les douilles sont sous la forme de rivets tubulaires (7) et que la partie saillante sur leur pourtour est sous la forme d'une tête de rivet (8) jointe de manière fixe au rivet tubulaire (7) correspondant, et en ce que tout le côté extérieur du rivet tubulaire (7) est cylindrique et qu'ainsi tout le côté extérieur constitue la zone d'application de la pression d'écrasement.

2. Raquette selon la revendication 1, caractérisée en ce qu'une pièce d'appui (10) en matériau élastique est disposée chaque fois entre la tête du rivet (8) et les bords extérieurs (9) des trous.

3. Raquette selon la revendication 1 ou 2, caractérisée en ce que les rivets tubulaires (7) sont entourés par un tube souple (11) de protection.

4. Corde individuelle pour une raquette pour jeux de balle, en particulier selon une des revendications 1 à 3, dans laquelle les cordes individuelles sont tenues dans le cadre de raquette au moyen de douilles enfilées sur les cordes et bloquées par la pression d'écrasement d'une pince ou autre, ces douilles prenant appui contre les bords des trous par une tête de rivet saillante sur leur pourtour, et où tout le côté extérieur du rivet tubulaire est cylindrique, de telle sorte que tout le côté extérieur constitue la zone d'application de la pression d'écrasement, **caractérisée** en ce qu'un rivet tubulaire (7) est fixé sur une extrémité de la corde individuelle (3, 4), et en ce qu'il est prévu un rivet tubulaire (7') libre, destiné à être enfilé sur la corde et fixé à celle-ci après introduction de la corde dans des trous opposés l'un à l'autre.

5. Corde individuelle selon la revendication 4, **caractérisée** en ce que les rivets tubulaires (7, 7') présentent une cannelure interne.

6. Procédé de cordage de raquettes pour jeux de balle, en particulier pour le tennis, avec des cordes individuelles, **caractérisé** en ce qu'une corde individuelle (3) présentant sur une extrémité un rivet tubulaire posé de manière fixe est introduite chaque fois par son extrémité libre par un des trous (6) dans le cadre de la raquette, en ce qu'ensuite elle croise des cordes s'étendant transversalement - au cas où celles-ci sont déjà présentes, et en ce qu'ensuite l'extrémité libre est passée par l'intérieur dans le trou opposé au premier trou (6) et qu'ainsi le rivet tubulaire (7) est engagé par traction dans le trou (6) et que la tête (8) du rivet prend appui contre le bord du trou (9), et en ce qu'un rivet tubulaire (7') est enfilé par l'extérieur sur l'extrémité libre, et une tension de précontrainte est appliquée sur l'extrémité dépassante (12) de la corde (3), cette tension dépassant la valeur de la tension souhaitée pour la corde, ensuite, le rivet tubulaire (7') est fermement joint à la corde individuelle (3) par écrasement, et ensuite la tension de précontrainte est relâchée, ce qui fait que le rivet tubulaire (7') se rétracte dans le trou correspondant et que la tête (8) du rivet tubulaire (7) vient s'appuyer sur le bord (9) du trou (6) correspondant, et en ce que l'extrémité libre dépassant au delà de la tête (8) du rivet tubulaire (7') est coupée.
